# EUROPÄISCHE PATENTSCHRIFT

(11) **EP 4 034 390 B1**
(45) Veröffentlichungstag und Bekanntmachung des Hinweises auf die Patenterteilung: **17.05.2023**
(21) Anmeldenummer: 20780614.2
(22) Anmeldetag: 23.09.2020
(51) Int. Cl.: B42C 7/00

(54) **VORRICHTUNG UND VERFAHREN ZUR AUTOMATISIERTEN HERSTELLUNG VON BUCHEINBANDDECKEN UND/ODER SCHACHTELDECKEN**
APPARATUS AND METHOD FOR AUTOMATED PRODUCTION OF BOOK COVERS AND/OR BOX LIDS
DISPOSITIF ET PROCÉDÉ DE FABRICATION AUTOMATIQUE DE COUVERTURES DE RELIURES DE LIVRES ET/OU DE COUVERTURES DE BOÎTES

(30) Priorität: 26.09.2019 DE 102019126034
(43) Veröffentlichungstag der Anmeldung: 03.08.2022
(73) Patentinhaber: Kolbus GmbH & Co. KG, 32369 Rahden (DE)
(72) Erfinder: SCHWAKE, Thomas, 32369 Rahden (DE)
(86) Internationale Anmeldenummer: PCT/EP2020/076480
(87) Internationale Veröffentlichungsnummer: WO 2021/058510

(56) Entgegenhaltungen:
- DE-U1-202011 001 160
- US-A- 3 195 924

## Beschreibung

Die vorliegende Erfindung betrifft eine Vorrichtung nach dem Oberbegriff des Anspruchs 1 sowie ein Verfahren nach dem Oberbegriff des Anspruchs 8.

In einer Buchdeckenmaschine mit horizontalem Verarbeitungsprinzip [ Liebau, Heinze; Industrielle Buchbinderei; Verlag Beruf und Schule, 1997; S.: 399ff ] werden Deckelpappen und eine Rückeneinlage aus Karton oder Pappe passgerecht mit den mit Klebstoff versehenen Bezugsnutzen in einer Anrolleinrichtung vereinigt. Eine gattungsgemäße Buchdeckenmaschine ist außerdem in der DE 100 57 599 A1 dargestellt und beschrieben. Die Deckelpappen werden aus einem Pappenmagazin ausgeschoben und gemeinsam mit der Rückeneinlage an Führungsschienen seitlich ausgerichtet der Anrolleinrichtung zugeführt. Synchron zur Pappenzuführung wird der Bezugsnutzen über einen Nutzenzylinder in die Anrollebene gebracht. Die überstehenden Kanten der Buchdecke werden anschließend in hintereinander liegenden Arbeitsstationen entweder im fließenden Durchlauf oder jeweils im Stillstand eingeschlagen, i.d.R. erst die an Kopf und Fuß überstehenden Kanten, und nach dem Eckeneinziehen an den Seiten. Abschließend werden die Buchdecken zwischen Presswalzen einer Andrückvorrichtung geführt zum Anreiben der Pappenteile auf den Bezugsnutzen. In einer Auslage gelangen die fertigen Buchdecken als Stapel über einen Rollentisch zur manuellen Abnahme.

Derartige Buchdeckenmaschinen dienen der Massenproduktion von identischen Buchdecken bzw. Schachteldecken in hoher Produktionsleistung. Die ununterbrochene Herstellung von verschiedenen Buch- oder Schachteldecken ist möglich, wenn diese das gleiche Format, d.h. die gleichen Abmessungen hinsichtlich aufgeschlagene Breite, Höhe, Deckelbreite und Rückeneinlagenbreite aufweisen und die zugeführten Bezugsnuten von gleichem Format aber lediglich unterschiedlichem Druckinhalt sind. Die bekannten Buchdeckenmaschinen werden also stets für ein bestimmtes Deckenformat fest eingerichtet.

Bei einem Formatwechsel wird im Stillstand der Buchdeckenmaschine auf die neuen Abmessungen umgestellt. Obwohl mittlerweile in den gattungsgemäßen Buchdeckenmaschinen die wesentlichen Umstellvorgänge durch motorische Verstellachssysteme über eine zentrale Steuerungseinrichtung automatisiert sind und im Wesentlichen parallel erfolgen, ist dennoch mit jedem Formatwechsel ein zeitaufwendiger Rüstvorgang verbunden, der insbesondere bei kleinen Auflagen von nur wenigen Buchdecken desselben Formats im wirtschaftlichen Missverhältnis zur eigentlichen Produktionszeit steht.

Die DE102010024232A1 schlägt vor, Leitelemente bei andauernder Produktion und in zeitlicher Abstimmung entsprechend einer jeweils zu fertigenden Buchdecke zu positionieren. Dabei wird eine jeweilige Verstellung durchgeführt, sobald die jeweilige Bearbeitung der vorangegangenen Decke bzw. Deckenteile abgeschlossen ist. Durch eine derartige Umstellung der die Deckelpappen und Rückeneinlagen ausrichtenden Führungen der Pappenzuführung sowie der Einschlageinrichtungen der Seiteneinschlagstation wird die Herstellung von Buchdecken unterschiedlicher aufgeschlagener Breiten ohne Unterbrechung ermöglicht. Das Format der Deckelpappen ist dabei weder in ihrer Höhe noch in ihrer Breite bei andauernder Produktion veränderbar. Die unterschiedlichen aufgeschlagenen Breiten werden lediglich durch die Veränderung der Position der Deckelpappen zueinander erreicht.

Die DE 20 2011 001 160 U1 offenbart eine Vorrichtung zur automatisierten Herstellung von Buchbanddecken wenigstens in einem Maschinengestell angeordnet aufweisend
- eine Pappenzufuhr mit einem Pappenvorrat, wobei die Pappen vereinzelt werden und geschnitten werden
- eine Nutzenzufuhr wenigstens mit einem Nutzenvorrat, wobei die Nutzen dem Produktionsfluss nachfolgend vereinzelt werden und eine Nutzentransporteinrichtung
- eine Fügevorrichtung aufweisend eine Anrolleinrichtung mit wenigstens einer sich im wesentlichen quer zu der Nutzentransportrichtung erstreckenden Walze
- eine der wenigstens einen Fügevorrichtung im Produktfluss nachfolgend angeordneten Einschlagvorrichtung wenigstens mit
- einer ersten Einschlageinrichtung mit wenigstens einem sich entlang einer in horizontaler Projektion zur Transportrichtung im wesentlichen quer angeordneten ersten Biegelinie des Nutzens erstreckenden ersten Einschlagelement mit einer zweiten Arbeitsstellung sowie
- einer zweiten Einschlageinrichtung mit wenigstens einem sich entlang einer in horizontaler Projektion zur Transportrichtung im wesentlichen parallel angeordneten zweiten Biegelinie des Nutzens erstreckenden ersten Einschlagelement mit einer dritten Arbeitsstellung,
- eine Ausfuhr und
- eine Steuereinrichtung.

Der Erfindung liegt die Aufgabe zugrunde, eine Vorrichtung und ein Verfahren zur automatisierten Herstellung von Buchdecken und/oder Schachteldecken der gattungsgemäßen Art zu schaffen, die das industrielle Herstellen von Decken unterschiedlicher Formate in hoher Qualität ermöglichen.

Die Erfindung löst die Aufgabe durch eine Vorrichtung mit den Merkmalen des Patentanspruchs 1 und durch ein Verfahren mit den Merkmalen des Patentanspruchs 8. Vorteilhafte Weiterbildungen der Erfindung sind durch die in den Unteransprüchen angegebenen Merkmale gekennzeichnet.

Anschließend wird die Erfindung unter Bezugnahme auf die Figuren, auf die bezüglich aller in der Beschreibung nicht näher erwähnten Einzelheiten verwiesen wird, anhand eines Ausführungsbeispieles erläutert. Die Figuren zeigen:
- **Fig. 1**: eine schematische Darstellung einer Deckenmaschine;
- **Fig. 2**: eine schematische Draufsicht einer Spreizvorrichtung.

Die in Fig. 1 schematisch gezeigte Deckenmaschine verarbeitet jeweils einen Pappenrohbogen 900 und einen Nutzenrohbogen 905 zu einer mehrteiligen Decke 908. Sie ermöglicht die Herstellung von Decken unterschiedlicher Formate bei fortdauernder Produktion, d.h. bei laufender Maschine mit noch in der Bearbeitung befindlichen Decken unterschiedlicher Formate aus Pappenrohbogen bzw. Nutzenrohbogen gleicher Formate. Dazu umfasst sie eine Pappenzufuhr 1, eine Nutzenzufuhr 2, eine entlang des Transportpfades der Nutzen angeordnete Klebstoffauftragvorrichtung 3 und Fügevorrichtung 4, sowie eine Einschlagvorrichtung 5 und Ausfuhr 6. Die Steuerungseinrichtung 8 dient der Steuerung der Antriebsmotore 118, 206, 207 und der Zustelleinrichtungen 105, 107, 109, 119, 121, 503, 507 sowie weiterer Aktuatoren 300 der unterschiedlichen Vorrichtungen 1, 2, 3, 5 der Deckenmaschine. Die Vorrichtungen 1, 2, 3, 5 der Deckenmaschine werden im folgenden erläutert.

Die Pappenzufuhr 1 weist ein Pappenmagazin 10 auf. Dieses Pappenmagazin 10 bevorratet einen Stapel Pappenrohbogen 900 gleicher Formate. Eine erste Vereinzelungseinrichtung 11 trennt den jeweils zuunterst liegenden Pappenrohbogen 900 von dem Vorratsstapel. Erste Transportelemente 101 schieben diesen zuunterst liegenden Pappenrohbogen 900 unter dem Stapel in einer ersten Pappentransportrichtung A. Die sich an das Pappenmagazin 10 anschließende Pappentransporteinrichtung 12 übernimmt den jeweils vereinzelten Pappenrohbogen 900 und überführt ihn bis zu der Fügeeinrichtung 4.

Die Pappentransporteinrichtung 12 weist stromab aufeinander folgend einen ersten Transportabschnitt 13 und einen zweiten Transportabschnitt 14 mit einer zweiten Transportrichtung B der Pappen 900, 901, 902, 903 auf. Diese zweite Transportrichtung B ist zu der Ausschubrichtung A der ersten Vereinzelungseinrichtung 11 kollinear.

Entlang der Pappentransporteinrichtung 12 ist der ersten Vereinzelungseinrichtung 11 in der ersten Pappentransportrichtung A nachfolgend eine Pappenschneidvorrichtung 15 mit einer ersten Längsschneideinrichtung 16 angeordnet. Diese erste Längsschneideinrichtung 16 ist im Bereich des zweiten Transportabschnittes 14 angeordnet und umfasst zwei erste Kreisscheren 106. Die oberen Rundmesser 115 bzw. die unteren Rundmesser der beiden ersten Kreisscheren 106 weisen dieselbe Drehachse auf. Die Drehachse der oberen Rundmesser 115 und die Drehachse der unteren Rundmesser verlaufen parallel zu der Pappentransportebene und quer zu der Pappentransportrichtung A, B.

Entlang der gemeinsamen Drehachsen sind die beiden ersten Kreisscheren 106 mit einem Abstand zueinander derart im Pappentransportpfad angeordnet, dass die zugeführten Pappenbogen im Durchlauf jeweils in drei Pappenelemente 901, 902, 903 getrennt werden.

Jede der ersten Kreisscheren 106 ist mit jeweils einer Zustelleinrichtung 107 antriebsverbunden. Die Zustelleinrichtungen 107 sind steuerbar über eine erste Datenleitung 801 mit der Steuerungsvorrichtung 8 der Deckenmaschine verbunden. Sie weisen jeweils Zustellelemente bekannter Art auf, wie bspw. Spindeltriebe, mit Zustellrichtungen quer zu der zweiten Pappentransportrichtung B der Pappen 900 im zweiten Transportabschnitt 14.

Der ersten Längsschneideinrichtung 16 nachfolgend angeordnet ist eine in Fig. 2 gezeigte Spreizeinrichtung 18. Diese Spreizeinrichtung 18 positioniert Pappenelemente 901, 902, 903 derselben Decke quer zu der zweiten Transportrichtung B zueinander.

Dazu erzeugt sie unterschiedliche Transportrichtungen D, E der äußeren Pappenelemente 901, 902, welche mit der zweiten Transportrichtung B in einer gemeinsamen Ebene orientiert sind. Die vierte Transportrichtung D und die fünfte Transportrichtung E sind also zueinander nicht parallel, vielmehr schließen sie einen Spreizungswinkel α ein.

Dieser Spreizungswinkel α zwischen der vierten Transportrichtung D und der fünften Transportrichtung E ist größer 0°. Er wird durch linke Führungsrollen 112 und durch rechte Führungsrollen 113 erzeugt. Die linken Führungsrollen 112 und die rechten Führungsrollen 113 sind jeweils derart in einer Leiste oberhalb der Pappentransportebene gelagert, dass sie auf die zu transportierenden äußeren Pappenelemente 901, 902 eine Normalkraft aufbringen. Die Drehachsen K der Führungsrollen 112, 113 weisen zu der zweiten Transportrichtung B einen Vorlaufwinkel β auf. Dieser Vorlaufwinkel β ist veränderbar, indem die jeweilige Leiste mit den Führungsrollen 112, 113 um eine zu der Pappenebene senkrecht orientierte Achse um einen Drehwinkel γ, δ geschwenkt wird. Für diese Einstellung des Vorlaufwinkels β sind in den Figuren nicht dargestellte Zustelleinrichtungen bekannter Art vorgesehen.

Die durch die Spreizeinrichtung 18 hervorgerufene Verschiebung der Pappenelemente 901, 902 quer zu der zweiten Transportrichtung B wird durch eine zweite Führungsschiene 104 und durch eine dritte Führungsschiene 120 begrenzt. Die Führungsrollen 112, 113 schieben das jeweilige Pappenelement 901, 902 seitlich gegen die zweite Führungsschiene 104 bzw. gegen die dritte Führungsschiene 120, welche die seitliche Position und die Winkellage des jeweiligen Pappenelementes 901, 902 bestimmen. Für die Anpassung an unterschiedliche Formate und unterschiedliche seitlichen Abstände der Pappenelemente 901, 902, 903 einer Decke zueinander, sind die zweite Führungsschiene 104 durch eine sechste steuerbare Zustelleinrichtung 119 und die dritte Führungsschiene 120 durch eine siebte steuerbare Zustelleinrichtung 121 quer zu der zweiten Transportrichtung B positionierbar. Diese sechste steuerbare Zustelleinrichtungen 119 und siebte steuerbare Zustelleinrichtung 121 sind durch Datenleitungen 801 mit der Steuerung 8 der Deckenmaschine verbunden.

Eine zweite Längsschneideinrichtung 17 ist entlang des Pappentransportpfades zwischen der ersten Vereinzelungseinrichtung 11 und der ersten Längsschneideinrichtung 16 angeordnet. Sie umfasst als zweites Schneidwerkzeug 108 eine Kreisschere. Das zweite Schneidwerkzeug 108 ist quer zu der zweiten Transportrichtung B positionierbar. Dazu verfügt es über eine dritte steuerbare Zustelleinrichtung 109. Auch diese dritte steuerbare Zustelleinrichtung 109 ist durch eine erste Datenleitung 801 mit der Steuerungseinrichtung 8 der Deckenmaschine verbunden. Eine automatische Verstellung des zweiten Schneidwerkzeuges 108 auf ein gewünschtes Pappenformat auch bei laufender Produktion ist damit ermöglicht.

Der zweiten Längsschneideinrichtung 17 nachfolgend verfügt die Pappenzufuhr 1 über eine erste Abführeinrichtung 19. Die erste Abführeinrichtung 19 schleust den in der zweiten Längsschneideinrichtung 17 von der Pappe abgetrennten Abschnitt 904 aus der ersten Pappentransportbahn 100. Dazu ist eine Schiene als Ableitelement 117 die erste Pappentransportbahn 100 von oben nach unten durchdringend angebracht. Hinsichtlich des einzelnen Schnittes ist das Ableitelement 117 ortsfest aber für eine Formateinstellung quer verschiebbar.

Darüber hinaus weist die Pappenzufuhr 1 eine erste Querschneideinrichtung 45 innerhalb der ersten Pappentransportbahn 100 auf. Die Querschneideinrichtung 45 ermöglicht es, die Pappenrohbogen 900 auf eine gewünschte kleinere Bogenhöhe zu schneiden. Die Querschneideinrichtung wird aus einem Paar zusammenwirkender Schneidzylinder mit jeweils an dessen Umfang angebrachten Messer 114 gebildet. Die Schneidzylinder erstrecken sich quer zu der ersten Transportrichtung A über die erste Pappentransportbahn 100. Ihnen ist ein steuerbarer Antrieb zugeordnet. Ein veränderbares, ungleichförmiges Bewegungsprofil der Rotation erlaubt es auf einfache Weise die Pappen auf taktweise aufeinanderfolgend unterschiedliche Höhen zu schneiden. Eine aus Gründen der Übersichtlichkeit nicht dargestellte weitere Abführeinrichtung leitet den Abschnitt aus der ersten Pappentransportbahn 100.

Die Schneideinrichtungen 16, 17, 45 ermöglichen es der Deckenmaschine, aus einem einheitlichen Format der Pappenrohbogen 900 Decken 908 unterschiedlicher Formate zu erzeugen. Damit entfällt die Bevorratung verschiedener Pappenrohformate. Außerdem ist eine formatbedingte Einstellung des Pappenmagazins 10 nicht erforderlich.

Der Pappenzufuhr 1 bzgl. der Fügevorrichtung gegenüberliegend verfügt die Deckenmaschine über eine Nutzenzufuhr 2. Die Nutzenrohbogen 905 werden als Stapel im Nutzenmagazin 20 bevorratet. Oberhalb des Nutzenmagazins 20 befindet sich eine zweite Vereinzelungseinrichtung 21. Diese trennt den jeweils obersten Bogen von dem restlichen Nutzenstapel und führt ihn einer Transporteinrichtung 22 zu.

Entlang deren Transportrichtung C ist der Nutzenvereinzelung 21 nachfolgend eine dritte Längsschneideinrichtung 23 vorgesehen. Wie die zweite Längsschneideinrichtung 17 verfügt sie über eine Kreisschere 202, welche quer zu der Nutzentransportrichtung C positionierbar ist. Dazu ist der Kreisschere 202 eine weitere steuerbare Zustelleinrichtung zugeordnet. Diese dritte Längsschneideinrichtung 23 ermöglicht es der Deckenmaschine, einen zugeführten Nutzenrohbogen 905 auf die erforderliche Nutzenbreite zu schneiden.

Eine in Transportrichtung C der dritten Längsschneideinrichtung 23 nachgeordnete zweite Querschneideinrichtung 24 erlaubt das Zuschneiden des Nutzenrohbogens 905 auf die erforderliche Nutzenhöhe. Die zweite Querschneideinrichtung 24 wird aus einem gegen eine ortsfeste Schneidleiste schneidendes Messer 203 gebildet. Gemeinsam mit der dritten Längsschneideinrichtung 23 können so aus einem Nutzenrohformat beliebige kleinere Nutzenformate zugeschnitten werden.

Im Produktfluss nachfolgend ist eine Eckenabstoßeinrichtung 25 angeordnet. Sie umfasst zwei Paar zueinander koaxial und veränderbar beabstandete Schneidzylinder mit jeweils zwei spiralförmig gestalteten Schneiden. Die beiden spiralförmigen Schneiden eines Zylinders sind einander gegenüberliegend angeordnet und weisen zueinander gegenläufige Steigungen auf. Auch die Eckenabstoßeinrichtung 25 weist einen steuerbaren Einzelantrieb auf. Somit können die Ecken der vorlaufenden sowie der nachlaufenden Kanten des Nutzenbogens im Durchlauf durch diagonal verlaufende Schnitte abgestoßen werden.

Die Nutzentransporteinrichtung 22 führt die vereinzelten Nutzen durch die Schneideinrichtungen 23, 24, 25 der Klebstoffauftragvorrichtung 3 zu. Dazu fixiert ein Nutzenzylinder 400 mit Greifern 401 jeweils die vorlaufende Kante des Nutzenzuschnittes und führt diesen auf seiner Mantelfläche an der Klebstoffauftragvorrichtung 3 entlang. Diese ist aus zu einem Balken zusammengesetzten Düsen 300 gebildet. Es kann jedoch auch ein Walzenleimwerk bekannter Art eingesetzt werden.

Die Pappenzufuhrrichtung a, B, tangiert den Nutzenzylinder 400 derart, dass im Durchlauf der beleimte Nutzenzuschnitt an die Pappenelemente angerollt wird. Eine im Fügebereich angeordnete Gegendruckwelle 403 erzeugt dabei einen zusätzlichen Druck auf die Kleblinge.

Das so erzeugte Werkstück durchläuft die Einschlagvorrichtung 5 der Deckenmaschine. Diese umfasst zwei Einschlageinrichtungen 50, 51 bekannter Art. Auf die Fügevorrichtung 4 folgt die Kopf- und Fußeinschlagvorrichtung. Sich quer zu der Transportrichtung B der Pappenelemente 901, 902, 903 erstreckende Leisten 501 richten die vor- und die nachlaufenden Überstände des beleimten Nutzens durch eine im wesentlichen vertikale Relativbewegung zu den Pappenelementen 901, 902, 903 entlang der durch Pappenkanten gebildeten ersten Biegelinien 500 auf. Einschlagschienen 502 schlagen die aufgerichteten Überstände durch lineare Bewegungen parallel u der Transportrichtung B der Pappenelemente 901, 902, 903 auf die Deckeninnenseite um und reiben sie an den Pappenelementen 901, 902, 903 an.

Allen Einschlagelementen 501, 502, 505, 506 sind steuerbare Zustelleinrichtungen 503, 507 zugeordnet, durch welche sie passend zum zu fertigenden Deckenformat positioniert werden.

Anschließend wird der Teilekomplex in die Seiteneinschlageinrichtung verbracht und auf Auflageschienen 505 abgelegt. Zweite Einschlagschienen 506 schwenken aus einer Startposition unterhalb der seitlichen Pappenüberstände auf die Deckel 901, 902. Dabei erfassen sie die seitlichen Nutzenüberstände und schlagen sie entlang seitlicher Biegelinien 504 auf die Pappen 901, 902 ein.

Die fertig eingeschlagenen Decken 908 durchlaufen eine der Einschlagvorrichtung 5 nachgeordnete Anrolleinrichtung, welche die Kleblinge 901, 902, 903, 909 im Durchlauf miteinander verpresst. Eine nachfolgend angeordnete Ausfuhrvorrichtung 6 transportiert die Decken 908 aus der Deckenmaschine, um sie der weiteren Verarbeitung oder einer Zwischenlagerung verfügbar zu machen.

Für eine gute Bedienbarkeit der Magazine 10, 20 sind diese wie die Ausfuhr 6 in etwa derselben ergonomischen Höhe angeordnet. Dazu sind die Transportrichtungen A, B, C, D, E der Pappenzufuhr 1 von dem Pappenmagazin 10 zu der Fügevorrichtung 4 ansteigend orientiert.

Die Deckenmaschine umfasst auch eine Steuerung 8 mit einem Datenspeicher 800, in welchem Produktionsparameter und den Fertigungsaufträgen zugeordnete Formatdaten der gefertigten und der zu fertigenden Decken 908 sowie deren Einzelteile 901, 902, 903, 909 und Ausgangsmaterialien 900, 905 abgelegt sind.

Sämtliche steuerbare Zustelleinrichtungen 105, 107, 109, 503, 507 sind durch erste Datenleitungen 801 und sämtliche steuerbare Antriebe 118, 205, 206, 207 durch weitere Datenleitungen 803 mit der Steuerung 8 verbunden. Über diese versorgt die Steuerung 8 anhand der in dem Datenspeicher 800 hinterlegten Daten die Antriebe 118, 205, 206, 207 und Zustelleinrichtungen 105, 107, 109, 503, 507 mit produkt- und produktionsabhängigen Sollwerten. Istwerte werden an die Steuerung 8 geleitet.

Im Bereich der Nutzenzufuhr 2 ist eine Erfassungseinrichtung 700 vorhanden. Diese erfasst eine auf dem Nutzen 905 vorhandene Kennzeichnung, sobald ein Nutzen 905 deren Erfassungsbereich 701 durchläuft. Als Erfassungseinrichtung 700 wird beispielhaft eine Kamera eingesetzt, welche den jeweils auf den Nutzen gedruckten Datamatrix-Code liest und die erfassten Informationen über eine Datenleitung 802 der Steuerung 8 übermittelt. Aus dem Kennzeichen werden die Sollwertvorgaben der Antriebe 118, 205, 206, 207 und Zustelleinrichtungen 105, 107, 109, 503, 507 ermittelt und an diese übertragen.

**Bezugszeichen**

| | | | |
|---|---|---|---|
| 1 | Pappenzufuhr | 6 | Ausfuhr |
| 2 | Nutzenzufuhr | 7 | Leseeinrichtung |
| 3 | Klebstoffauftragvorrichtung | 8 | Steuerungseinrichtung |
| 4 | Fügevorrichtung | 10 | Pappenmagazin |
| 5 | Einschlagvorrichtung | 11 | erste Vereinzelungseinrichtung |
| 12 | Pappentransporteinrichtung | 108 | zweites Schneidwerkzeug |
| 13 | erster Transportabschnitt | 109 | dritte steuerbare Zustelleinrichtung |
| 14 | zweiter Transportabschnitt | | |
| 15 | Pappenschneidevorrichtung | 110 | vierte Transportbahn |
| 16 | erste Längsschneideinrichtung | 111 | fünfte Transportbahn |
| 17 | zweite Längsschneideinrichtung | 112 | Führungsrollen |
| 18 | Spreizeinrichtung | 113 | Führungsrollen |
| 19 | erste Abführeinrichtung | 114 | erster Messerbalken |
| 20 | Nutzenmagazin | 115 | Rundmesser |
| 21 | zweite Vereinzelungseinrichtung | 116 | Trommelmesser |
| 22 | Nutzentransporteinrichtung | 117 | Ableitelement |
| 23 | dritte Längsschneideinrichtung | 118 | Antrieb Pappentransport |
| 24 | zweite Querschneideinrichtung | 119 | sechste steuerbare Zustelleinrichtung |
| 25 | Eckenabstoßeinrichtung | | |
| 26 | zweite Abführeinrichtung | 120 | dritte Führungsschiene |
| 30 | Klebstofftank | 121 | siebte steuerbare Zustelleinrichtung |
| 31 | Klebstoffabgabeeinrichtung | | |
| 32 | Klebstoffdosiereinrichtung | 200 | dritte Transportbahn |
| 40 | Positioniereinrichtung | 201 | drittes Transportelement |
| 41 | Anrolleinrichtung | 202 | Rundmesser |
| 45 | erste Querschneideinrichtung | 203 | zweiter Messerbalken |
| 50 | erste Einschlageinrichtung | 204 | Ableitelement |
| 51 | zweite Einschlageinrichtung | 205 | Antrieb Nutzentransport |
| 100 | erste Transportbahn | 206 | Antrieb Nutzenzylinder |
| 101 | erstes Transportelement | 207 | Antrieb Quermesser |
| 102 | zweite Transportbahn | 300 | Auftragsdüse |
| 103 | zweites Transportelement | 400 | Nutzenzylinder |
| 104 | zweite Führungsschiene | 401 | Nutzengreifer |
| 105 | erste steuerbare Zustelleinrichtung | 402 | Pappenschieber |
| | | 403 | Fügewalze |
| 106 | erstes Schneidwerkzeug | 500 | erste Biegelinie |
| 107 | zweite steuerbare Zustelleinrichtung | 501 | erste Auflageschiene |
| | | 502 | erste Einschlagschiene |
| 503 | vierte steuerbare Zustelleinrichtung | H | erster Abstand |
| | | J | zweiter Abstand |
| 504 | zweite Biegelinie | K | Drehachse, Transportrolle |
| 505 | zweite Auflageschiene | L | Fläche des Pappenbogens |
| 506 | zweite Einschlagschiene | M | Fläche des Deckels |
| 507 | fünfte steuerbare Zustelleinrichtung | N | Fläche der Rückeneinlage |
| | | α | Spreizungswinkel |
| 600 | drittes Transportelement | β | Vorlaufwinkel |
| 601 | Auslage | γ | Zustellwinkel, links |
| 700 | Kamera | δ | Zustellwinkel, rechts |
| 701 | Lesebereich | | |
| 800 | Datenspeicher | | |
| 801 | erste Datenleitung | | |
| 802 | zweite Datenleitung | | |
| 803 | dritte Datenleitung | | |
| 900 | Pappenrohbogen | | |
| 901 | Deckel, links | | |
| 902 | Deckel, rechts | | |
| 903 | Rückeneinlage | | |
| 904 | Abfall, Pappe | | |
| 905 | Nutzenrohbogen | | |
| 906 | Abfall, Format | | |
| 907 | Abfall, Ecke | | |
| 908 | Decke | | |
| a | erste Transportgeschwindigkeit | | |
| b | zweite Transportgeschwindigkeit | | |
| A | erste Transportrichtung | | |
| B | zweite Transportrichtung | | |
| C | dritte Transportrichtung | | |
| D | vierte Transportrichtung | | |
| E | fünfte Transportrichtung | | |
| F | sechste Transportrichtung | | |
| G | Abführrichtung | | |

## Patentansprüche

1. **Vorrichtung** zur automatisierten Herstellung von Bucheinbanddecken (908) und/oder Schachteldecken wenigstens in einem Maschinengestell angeordnet aufweisend
• eine Pappenzufuhr (1) mit einem Pappenvorrat (10), einer dem Pappenvorrat (10) im Produktfluss nachfolgend angeordneten ersten Vereinzelungseinrichtung (11), einer Pappentransporteinrichtung (12) mit einer ersten Transportgeschwindigkeit wenigstens aufweisend
• einen ersten Transportabschnitt (13) mit einer sich in einer ersten Transportrichtung (A) erstreckenden ersten Transportbahn (100) in einer ersten Pappentransportebene und wenigstens einem entlang der ersten Transportbahn (100) bewegbaren ersten Transportelement (101) und
• eine Pappenschneidevorrichtung (15) wenigstens mit
• einer ersten Schneideinrichtung (16), wenigstens aufweisend ein erstes Schneidwerkzeug (106) mit einer in horizontaler Projektion zu der ersten Transportrichtung (A) der Pappentransporteinrichtung (12) im wesentlichen parallelen ersten Schnittrichtung und einer mit dem wenigstens einen ersten Schneidwerkzeug (106) verbundenen zweiten steuerbaren Zustelleinrichtung (107), wobei die zweite steuerbare Zustelleinrichtung (107) gestaltet ist, die Schnittposition des damit verbundenen ersten Schneidwerkzeuges (106) im wesentlichen quer zu der ersten Schnittrichtung zu verändern, und
• einer zweiten Schneideinrichtung (17), wenigstens aufweisend ein zweites Schneidwerkzeug (108) mit einer in horizontaler Projektion zu der ersten Transportrichtung (A) der Pappentransporteinrichtung (12) im wesentlichen parallelen zweiten Schnittrichtung und einer mit dem wenigstens einen zweiten Schneidwerkzeug (108) verbundenen dritten steuerbaren Zustelleinrichtung (109), wobei die dritte steuerbare Zustelleinrichtung (109) gestaltet ist, die Schnittposition des damit verbundenen zweiten Schneidwerkzeuges (108) im wesentlichen quer zu der zweiten Schnittrichtung zu verändern,
• wobei wenigstens eine der wenigstens zwei Schneideinrichtungen (16, 17) der Pappenschneidvorrichtung (15) zwischen dem ersten Transportabschnitt (13) und einem zweiten Transportabschnitt (14) der Pappenzufuhr (1) angeordnet ist,
• wenigstens eine Nutzenzufuhr (2) wenigstens mit einem Nutzenvorrat (20), einer dem Nutzenvorrat (20) im Produktfluss nachfolgend angeordneten zweiten Vereinzelungseinrichtung (21) und einer Nutzentransporteinrichtung (22) mit einer zweiten Transportgeschwindigkeit und in der Nutzentransportebene angeordneten und sich in einer dritten Transportrichtung (C) erstreckenden dritten Transportbahn (200) und mit wenigstens einem entlang der dritten Transportbahn (200) in der dritten Transportrichtung (C) bewegbaren dritten Transportelement (201),
• eine der wenigstens einen Nutzenzufuhr (2) im Produktfluss nachfolgend angeordnete Klebstoffauftragvorrichtung (3) wenigstens mit einem Klebstoffvorrat, einer Klebstoffabgabeeinrichtung (31) und einer der Klebstoffabgabeeinrichtung (31) zugeordneten Klebstoffdosiereinrichtung, wobei wenigstens die Klebstoffabgabeeinrichtung (31) entlang der Nutzenzufuhr (2) angeordnet ist,
• eine der wenigstens einen Klebstoffauftragvorrichtung (3) im Produktfluss nachfolgend angeordnete Fügevorrichtung (4) wenigstens mit einer Positioniereinrichtung, wenigstens aufweisend einen den Nutzen oder wenigstens eine Pappe erfassenden Greifer (401) und sowie eine Anrolleinrichtung (41) mit wenigstens einer sich im wesentlichen quer zu der Nutzentransportrichtung (C) erstreckenden Walze (403),
• eine der wenigstens einen Fügevorrichtung (4) im Produktfluss nachfolgend angeordneten Einschlagvorrichtung (5) wenigstens mit
• einer ersten Einschlageinrichtung (50) mit wenigstens einem sich entlang einer in horizontaler Projektion zu der dritten Transportrichtung (C) im wesentlichen quer angeordneten ersten Biegelinie (500) des Nutzens (909) erstreckenden ersten Einschlagelement (502) mit einer zweiten Arbeitsstellung und einer mit dem wenigstens einen ersten Einschlagelement (502) verbundenen vierten steuerbaren Zustelleinrichtung (503) mit einer Zustellrichtung der zweiten Arbeitsstellung des wenigstens einen ersten Einschlagelementes (502) quer zu der wenigstens einen ersten Biegelinie (502) sowie
• einer zweiten Einschlageinrichtung (51) mit wenigstens einem sich entlang einer in horizontaler Projektion zu der dritten Transportrichtung (C) im wesentlichen parallel angeordneten zweiten Biegelinie (504) des Nutzens (909) erstreckenden zweiten Einschlagelement (506) mit einer dritten Arbeitsstellung und einer mit dem
wenigstens einen zweiten Einschlagelement (506) verbundenen fünften steuerbaren Zustelleinrichtung (507) mit einer Zustellrichtung der dritten Arbeitsstellung des wenigstens einen zweiten Einschlagelementes (506) quer zu der wenigstens einen zweiten Biegelinie (504),
• eine Ausfuhr (6) wenigstens mit einer die fertige Buchdecke (908) und/oder Schachteldecke förderwirksam erfassenden dritten Transportelement,
• eine Steuerungseinrichtung (8) wenigstens mit einem Datenspeicher (800) und den steuerbaren Zustelleinrichtungen (107, 109, 503, 507) verbundenen ersten Datenleitungen (801) für die motorische Verstellung in zeitlicher Abstimmung mit dem Durchlauf der jeweiligen Buchdecken (908) und/oder Schachteldecken und ihrer zugeordneten Pappen (901, 902, 903) und Bezugsnutzen (909) auf die für die jeweils nachfolgend herzustellende Buchdecke und/oder Schachteldecke bestimmte Arbeitsstellungen bei fortdauernder Produktion und
• wenigstens eine durch wenigstens eine zweite Datenleitung (802) mit der wenigstens einen Steuerungseinrichtung (8) verbundene Leseeinrichtung (700), wobei die Leseeinrichtung (700) im Bereich der Pappenzufuhr (1) mit einem Lesebereich wenigstens innerhalb einer der ersten Transportbahnen (100) oder einer der zweiten Transportbahnen (102) oder im Bereich der Nutzenzufuhr (2) mit einem Lesebereich (701) in der wenigstens einen Nutzentransportbahn (200) angeordnet ist,
**gekennzeichnet durch** wenigstens eine der ersten Schneideinrichtung (16) im Produktfluss nachfolgend angeordnete Spreizeinrichtung (18) der wenigstens einen Pappentransporteinrichtung (12) wenigstens mit
• einer sich in einer vierten Transportrichtung (D) erstreckenden vierten Transportbahn und einer sich in einer fünften Transportrichtung (E) erstreckenden fünften Transportbahn, wobei die vierte Transportrichtung (D) und die fünfte Transportrichtung (E) zueinander einen Spreizungswinkel (α) größer 0° aufweisen,
• einem Verschiebelement (112, 113), welches auf wenigstens ein Pappenelement (901, 902) eine Kraft quer zu dessen vorrangiger Transportrichtung (B) aufbringt, sowie
• wenigstens einer der vierten Transportrichtung (D) der Spreizvorrichtung (18) zugeordneten und in einer veränderbaren vierten Arbeitsstellung angeordneten zweiten Führungsschiene (104) als Begrenzung der vierten Transportbahn, wobei die wenigstens eine zweite Führungsschiene (104) mit einer die vierte Arbeitsstellung verändernden sechsten steuerbaren Zustelleinrichtung (119) verbunden ist und
• wenigstens einer der fünften Transportrichtung (E) der Spreizvorrichtung (18) zugeordneten und parallel zu der fünften Transportrichtung (E) verlaufenden und in einer veränderbaren fünften Arbeitsstellung angeordneten dritten Führungsschiene (120) als Begrenzung der fünften Transportbahn, wobei
• die wenigstens eine dritte Führungsschiene (120) mit einer die fünfte Arbeitsstellung verändernden siebten steuerbaren Zustelleinrichtung (121) verbunden ist und
• die sechste steuerbare Zustelleinrichtung (119) und die siebte steuerbare Zustelleinrichtung (121) jeweils durch wenigstens eine Datenleitung (801) mit der wenigstens einen Steuerungseinrichtung (8) verbunden sind.

2. Vorrichtung nach Anspruch 1, **gekennzeichnet durch** wenigstens eine Drehachse (K) und wenigstens ein endlos umlaufend bewegbares Element (112, 113) der Spreizvorrichtung (18), wobei die Projektion der wenigstens einen Drehachse (K) auf die Pappentransportebene mit der vorgängigen Pappentransportrichtung (B) einen Vorlaufwinkel (β) größer 90° einschließt und das wenigstens eine endlos umlaufende Element (112, 113) wenigstens einen gekrümmten Abschnitt aufweist, der die wenigstens eine Drehachse (K) wenigstens teilweise umschlingt.

3. Vorrichtung nach einem der vorangehenden Ansprüche, **gekennzeichnet durch** wenigstens ein rotatives Messer (115) des wenigstens einen ersten Schneidwerkzeuges (106) mit einer Schnittrichtung, wobei die Drehachse des wenigstens einen rotativen Messers (115) im wesentlichen quer zu dessen Schnittrichtung angeordnet ist.

4. Vorrichtung nach einem der vorangehenden Ansprüche, **gekennzeichnet durch** wenigstens eine Abführeinrichtung (19) der Pappenschneidevorrichtung (15) mit wenigstens einer Abführrichtung (G), wobei die wenigstens eine Abführrichtung (G) schief zu der ersten Transportrichtung (A) der Pappentransporteinrichtung (12) verläuft.

5. Vorrichtung nach Anspruch 4, **gekennzeichnet durch** wenigstens ein die Pappentransportebene durchdringendes Leitelement (117) der Abführeinrichtung (19).

6. Vorrichtung nach einem der vorangehenden Ansprüche, **gekennzeichnet durch** wenigstens eine dritte Schneideinrichtung (45) der Pappenschneidvorrichtung (15), wenigstens mit einem rotativen Schneidwerkzeug und einem steuerbaren Antrieb des wenigstens einen rotativen Schneidwerkzeuges, wobei das wenigstens eine rotative Schneidwerkzeug eine im wesentlichen quer zu der Pappentransportrichtung (A) angeordnete Schneide (114) und an seinem schneidwirksamen Umfang wenigstens zeitweise eine Geschwindigkeitsdifferenz zu der ersten Transportgeschwindigkeit der Pappenzufuhr (1) aufweist.

7. Vorrichtung nach einem der vorangehenden Ansprüche, **gekennzeichnet durch** einen ersten Abstand (J) der Pappenschneidevorrichtung (15) im Produktfluss zu der Fügevorrichtung (4) und einen zweiten Abstand (H) der im Bereich der Nutzenzuführung (2) angeordneten wenigstens einen Lesevorrichtung (7) im Produktfluss zu der Fügevorrichtung (4) derart, dass diejenige eines sich im Lesebereich (701) der Lesevorrichtung (7) befindlichen Nutzens (905) zugeordnete wenigstens eine Pappe (900) sich in oder stromauf der wenigstens einen Pappenschneidvorrichtung (15) befindet.

8. **Verfahren** zur automatisierten Herstellung von Bucheinbanddecken (908) und/oder Schachteldecken jeweils aus wenigstens einem Nutzen (909) und einem zugeordneten Satz Pappen (901, 902, 903) durch eine Vorrichtung zur Herstellung von Bucheinbanddecken und/oder Schachteldecken, wenigstens aufweisend die Schritte
• taktweises Vereinzeln eines Nutzens (905, 909) aus wenigstens einem Nutzenvorrat (20) durch eine steuerbare Vereinzelungseinrichtung (21),
• Transportieren des vereinzelten Nutzens (905, 909) durch eine Nutzenttransporteinrichtung (22) zu einer Klebstoffauftragvorrichtung (3),
• Flächiges Auftragen von Klebstoff auf die Fügefläche des vereinzelten Nutzens (905, 909) durch die Klebstoffauftragvorrichtung (3),
• taktweises Erzeugen eines dem vereinzelten Nutzen (905, 909) zugeordneten Satzes Pappenelemente (901, 902, 903) durch
• taktweises Vereinzeln wenigstens eines Pappenbogens (900) durch eine steuerbare Vereinzelungseinrichtung (11),
• Transportieren des wenigstens einen vereinzelten Pappenbogens (900) durch eine Pappentransporteinrichtung (12) zu wenigstens einer Pappenschneidevorrichtung (15),
• Trennen des wenigstens einen vereinzelten Pappenbogens (900) in wenigstens zwei Pappenelemente (901, 902, 903) durch wenigstens eine steuerbare Schneideinrichtung (16, 17),
• Erfassen einer von dem Nutzen (905, 909) getragenen Information mittels einer Lesevorrichtung (7),
• Ermitteln von Sollwerten für Verarbeitungsparameter auf Grundlage der von der Lesevorrichtung (7) erfassten Information,
• Verstellen bei fortdauernder Produktion zumindest der die Deckelpappen (901, 902) und Rückeneinlagen (903) ausrichtenden Führungen (104, 120) der Pappenzuführung (1) sowie der Einschlagelemente (505, 506) der Seiteneinschlageinrichtung (51) jeweils in zeitlicher Abstimmung mit dem Durchlauf der jeweiligen Decken (908) und ihrer zugeordneten Deckelpappen (901, 902, 903) und ihres wenigstens einen zugeordneten Bezugsnutzens (905, 909) auf die für die jeweils nachfolgend herzustellende Decke (908) bestimmte Arbeitsstellungen,
**dadurch gekennzeichnet, dass** die Fläche (L) des einen gemeinsamen Pappenbogens (900) größer ist, als die Summe der Flächen (M, N) der aus diesem gemeinsamen Pappenbogen (900) erzeugten und für die Herstellung einer Decke (908) erforderlichen Pappenelemente (901, 902, 903).

9. Verfahren nach Anspruch 8, **dadurch gekennzeichnet, dass** nach dem Zuschneiden von für die Herstellung einer Decke (908) erforderlichen Pappenelemente (901, 902, 903) aus einem gemeinsamen Pappenbogen (900) wenigsten ein Pappenrest (904) aus der Transportebene der erforderlichen Pappenelemente in eine Abführrichtung (G) verbracht wird.

## Claims

1. An **apparatus** for the automated production of book covers (908) and/or box lids, which is arranged in at least one machine frame and comprises
• a cardboard feed (1) with a cardboard supply (10), a first separating device (11) that is arranged downstream of the cardboard supply (10) in the product flow, a cardboard transport device (12) with a first transport speed comprising at least
• a first transport section (13) with a first transport path (100) that extends in a first transport direction (A) in a first cardboard transport plane and at least one first transport element (101) that is movable along the first transport path (100) and
• a cardboard cutting apparatus (15) with at least
• a first cutting device (16) comprising at least a first cutting tool (106) with a first cutting direction, which in a horizontal projection essentially extends parallel to the first transport direction (A) of the cardboard transport device (12), and a second controllable adjusting device (107) that is connected to the at least one first cutting tool (106), wherein the second controllable adjusting device (107) is designed for varying the cutting position of the first cutting tool (106) connected thereto essentially transverse to the first cutting direction, and
• a second cutting device (17) comprising at least a second cutting tool (108) with a second cutting direction, which in a horizontal projection essentially extends parallel to the first transport direction (A) of the cardboard transport device (12), and a third controllable adjusting device (109) that is connected to the at least one second cutting tool (108), wherein the third controllable adjusting device (109) is designed for varying the cutting position of the second cutting tool (108) connected thereto essentially transverse to the second cutting direction,
• wherein at least one of the at least two cutting devices (16, 17) of the cardboard cutting apparatus (15) is arranged between the first transport section (13) and a second transport section (14) of the cardboard feed (1),
• at least one blank feed (2) with at least one blank supply (20), a second separating device (21) that is arranged downstream of the blank supply (20) in the product flow and a blank transport device (22) with a second transport speed and a third transport path (200), which is arranged in the blank transport plane and extends in a third transport direction (C), and with at least one third transport element (201) that is movable along the third transport path (200) in the third transport direction (C),
• a glue application apparatus (3) that is arranged downstream of the at least one blank feed (2) in the product flow and has at least one glue supply, a glue delivery device (31) and a glue metering device assigned to the glue delivery device (31), wherein at least the glue delivery device (31) is arranged along the blank feed (2),
• a joining apparatus (4) that is arranged downstream of the at least one glue application apparatus (3) in the product flow and has at least one positioning device, wherein said joining device comprises at least one gripper (401) that takes hold of the blank or at least one cardboard, as well as a roll-down device (41) with at least one roller (403) that essentially extends transverse to the blank transport direction (C),
• a turn-in apparatus (5) that is arranged downstream of the at least one joining apparatus (4) in the product flow and has at least
• a first turn-in device (50) with at least one first turn-in element (502), which has a second operating position and extends along a first bending line (500) of the blank (909) that in a horizontal projection is essentially arranged transverse to the third transport direction (C), and a fourth controllable adjusting device (503), which is connected to the at least one first turn-in element (502) and has an adjusting direction of the second operating position of the at least one first turn-in element (502) transverse to the at least one first bending line (502), as well as
• a second turn-in device (51) with at least one second turn-in element (506), which has a third operating position and extends along a second bending line (504) of the blank (909) that in a horizontal projection is essentially arranged parallel to the third transport direction (C), and a fifth controllable adjusting device (507), which is connected to the at least one second turn-in element (506) and has an adjusting direction of the third operating position of the at least one second turn-in element (506) transverse to the at least one second bending line (504),
• a delivery (6) with at least one third transport element that takes hold of and effectively transports the finished book cover (908) and/or box lid,
• a control device (8) with at least a data memory (800) and first data lines (801), which are connected to the controllable adjusting devices (107, 109, 503, 507), for the motor-driven adjustment to the operating positions defined for the respective next book cover and/or box lid to be produced in synchronization with the passage of the respective book covers (908) and/or box lids and their assigned to cardboards (901, 902, 903) and blanks to be covered (909) during continuous production, and
• at least one reading device (700) that is connected to the at least one control device (8) via at least one second data line (802), wherein the reading device (700) is arranged in the region of the cardboard feed (1) with a reading region at least within one of the first transport paths (100) or one of the second transport paths (102) or in the region of the blank feed (2) with a reading region (701) in the at least one blank transport path (200),
**characterized by** at least one spreading device (18) of the at least one cardboard transport device (12), wherein said spreading device is arranged downstream of the first cutting device (16) in the product flow and has at least
• a fourth transport path extending in a fourth transport direction (D) and a fifth transport path extending in a fifth transport direction (E), wherein the fourth transport direction (D) and the fifth transport direction (E) have a spread angle (α) of more than 0° to one another,
• a displacing element (112, 113) that exerts a force upon at least one cardboard element (901, 902) transverse to its primary transport direction (B), as well as
• at least one second guide rail (104) that is assigned to the fourth transport direction (D) of the spreading apparatus (18), arranged in a variable fourth operating position and serves as boundary of the fourth transport path, wherein the at least one second guide rail (104) is connected to a sixth adjusting device (119) that varies the fourth operating position, and
• at least one third guide rail (120) that is assigned to the fifth transport direction (E) of the spreading apparatus (18) and extends parallel to the fifth transport direction (E), wherein said third guide rail is arranged in a variable fifth operating position and serves as boundary of the fifth transport path, wherein
• the at least one third guide rail (120) is connected to a seventh controllable adjusting device (121) that varies the fifth operating position and
• the sixth controllable adjusting device (119) and the seventh controllable adjusting device (121) are respectively connected to the at least one control device (8) via at least one data line (801).

2. The apparatus according to claim 1, **characterized by** at least one rotational axis (K) and at least one element (112, 113) of the spreading apparatus (18), which can be moved in an endlessly revolving manner, wherein the projection of the at least one rotational axis (K) on the cardboard transport plane includes an offset angle (β) of more than 90° with the prior cardboard transport direction (B) and the at least one endlessly revolving element (112, 113) has at least one curved section, which is at least partially looped around the at least one rotational axis (K).

3. The apparatus according to one of the preceding claims, **characterized by** at least one rotative knife (115) of the at least one first cutting tool (106) with a cutting direction, wherein the rotational axis of the at least one rotative knife (115) essentially is arranged transverse to its cutting direction.

4. The apparatus according to one of the preceding claims, **characterized by** at least one removal device (19) of the cardboard cutting apparatus (15) with at least one removing direction (G), wherein the at least one removing direction (G) extends obliquely to the first transport direction (A) of the cardboard transport device (12).

5. The apparatus according to claim 4, **characterized by** at least one guide element (117) of the removal device (19), which penetrates the cardboard transport plane.

6. The apparatus according to one of the preceding claims, **characterized by** at least one third cutting device (45) of the cardboard cutting apparatus (15) with at least one rotative cutting tool and a controllable drive of the at least one rotative cutting tool, wherein the at least one rotative cutting tool has a cutting edge (114) that essentially is arranged transverse to the cardboard transport direction (A) and at least temporarily a speed difference referred to the first transport speed of the cardboard feed (1) on its effective cutting circumference.

7. The apparatus according to one of the preceding claims, **characterized by** a first distance (J) of the cardboard cutting apparatus (15) from the joining apparatus (4) in the product flow and a second distance (H) of the at least one reading apparatus (7) arranged in the region of the blank feed (2) from the joining apparatus (4) in the product flow such that the at least one cardboard (900) assigned to a blank (905) located in the reading region (701) of the reading apparatus (7) is located in or upstream of the at least one cardboard cutting apparatus (15).

8. A **method** for the automated production of book covers (908) and/or box lids from at least one blank (909) and an assigned set of cardboards (901, 902, 903) by means of an apparatus for producing book covers and/or box lids, wherein said method comprises at least the steps of
• cyclically separating a blank (905, 909) from at least one blank supply (20) by means of a controllable separating device (21),
• transporting the separated blank (905, 909) to a glue application apparatus (3) by means of a blank transport device (22),
• flatly applying glue on the joining surface of the separated blank (905, 909) by means of the glue application apparatus (3),
• cyclically producing a set of cardboard elements (901, 902, 903) assigned to the separated blank (905, 909) by
• cyclically separating at least one cardboard sheet (900) by means of a controllable separating device (11),
• transporting the at least one separated cardboard sheet (900) to at least one cardboard cutting apparatus (15) by means of a cardboard transport device (12),
• cutting the at least one separated cardboard sheet (900) into at least two cardboard elements (901, 902, 903) by means of at least one controllable cutting device (16, 17),
• acquiring information carried by the blank (905, 909) by means of a reading apparatus (7),
• determining nominal values for processing parameters based on the information acquired by the reading apparatus (7),
• respectively adjusting at least the guides (104, 120) of the cardboard feed (1), which align the cover boards (901, 902) and spine strips (903), and the turn-in elements (505, 506) of the side turn-in device (51) to the operating positions defined for the respective next cover (908) to be produced in synchronization with the passage of the respective covers (908) and their assigned cover boards (901, 902, 903) and their at least one assigned blank to be covered (905, 909) during continuous production,
**characterized in that** the surface (L) of the one common cardboard sheet (900) is greater than the sum of the surfaces (M, N) of the cardboard elements (901, 902, 903), which are produced from this common cardboard sheet (900) and required for the production of a cover (908).

9. The method according to claim 8, **characterized in that** at least one cardboard remnant (904) is removed from the transport plane of the required cardboard elements in a removing direction (G) after the cardboard elements (901, 902, 903) required for the production of a cover (908) have been cut from a common cardboard sheet (900).

## Revendications

1. **Dispositif** de fabrication automatisée de couvertures de reliure de livres (908) et / ou de couvertures de boîtes, placé dans au moins un bâti de machine, comportant
• une alimentation de carton (1) dotée d'une réserve de carton (10), un premier système de désolidarisation (11), placé en aval de la réserve de carton (10) dans le flux de produits, un système de transport (12) de carton présentant une première vitesse de transport, comportant au moins
• une première section de transport (13), pourvue d'une première voie de transport (100) s'étendant dans une première direction de transport (A) dans un premier plan de transport de carton et au moins un premier élément de transport (101), déplaçable le long de la première voie de transport (100) et
• un dispositif de coupe (15) de carton, pourvu d'au moins
• un premier système de coupe (16), comportant au moins un premier outil de coupe (106), présentant une première direction de coupe sensiblement parallèle en projection horizontale à la première direction de transport (A) du système de transport (12) de carton et un deuxième système d'avance (107) susceptible d'être commandé, raccordé avec l'au moins un premier outil de coupe (106), le deuxième système d'avance (107) susceptible d'être commandé étant conçu pour faire varier la position de coupe du premier outil de coupe (106) raccordé avec celui-ci, sensiblement à la transversale de la première direction de coupe, et
• un deuxième système de coupe (17), comportant au moins un deuxième outil de coupe (108) présentant une deuxième direction de coupe sensiblement parallèle en projection horizontale à la première direction de transport (A) du système de transport (12) de carton, et un troisième système d'avance (109) susceptible d'être commandé, raccordé avec l'au moins un deuxième outil de coupe (108), le troisième système d'avance (109) susceptible d'être commandé étant conçu pour faire varier la position de coupe du deuxième outil de coupe (108) raccordé avec celui-ci, sensiblement à la transversale de la deuxième direction de coupe,
• au moins l'un des au moins deux systèmes de coupe (16, 17) du dispositif de coupe (15) de carton étant placé entre la première section de transport (13) et une deuxième section de transport (14) de l'alimentation (1) de carton,
• au moins une alimentation (2) de flans avec au moins une réserve (20) de flans, un système de désolidarisation (21) placé en aval de la réserve (20) de flans dans le flux de produits et un dispositif de transport (22) des flans présentant une deuxième vitesse de transport et placé dans le plan de transport des flans et avec une troisième voie de transport (200) s'étendant dans une troisième direction de transport (C) et au moins un troisième élément de transport (201) déplaçable le long de la troisième voie de transport (200) dans la troisième direction de transport (C),
• un dispositif applicateur d'agent adhésif (3), placé en aval de l'au moins une alimentation (2) de flans dans le flux de produits, avec au moins une réserve d'agent adhésif, un système distributeur (31) d'agent adhésif et un système de dosage d'agent adhésif associé au système distributeur (31) d'agent adhésif, au moins le système distributeur (31) d'agent adhésif étant placé le long de l'alimentation (2) de flans,
• un dispositif d'assemblage (4) placé en aval de l'au moins un dispositif applicateur d'agent adhésif (3) dans le flux de produits, avec au moins un système de positionnement, comportant au moins un préhenseur (401) saisissant le flan ou au moins un carton et un système d'enroulement (41) avec au moins un rouleau (403), s'étendant sensiblement à la transversale de la direction de transport (C) des flans,
• un dispositif de pliage (5) placé en aval de l'au moins un dispositif d'assemblage (4) dans le flux de produits, pourvu d'au moins
• un premier système de pliage (50), avec au moins un premier élément de pliage, (502) s'étendant le long d'une première ligne de flexion (500) du flan (909) placée sensiblement à la transversale de la troisième direction de transport (C), en projection horizontale avec une deuxième position de travail et un quatrième système d'avance (503) susceptible d'être commandé, raccordé avec l'au moins un premier élément de pliage (502), avec une direction d'avance de la deuxième position de travail de l'au moins un premier élément de pliage (502) à la transversale de l'au moins une première ligne de flexion (502) et
• un deuxième système de pliage (51), avec au moins un deuxième élément de pliage (506), s'étendant le long d'une deuxième ligne de flexion (504) du flan (909), placée sensiblement à la parallèle de la troisième direction de transport (C), en projection horizontale, avec une troisième position de travail et avec un cinquième système d'avance (507) susceptible d'être commandé, raccordé avec l'au moins un deuxième élément de pliage (506) avec une direction d'avance de la troisième position de travail de l'au moins un deuxième élément de pliage (506) à la transversale de l'au moins une deuxième ligne de flexion (504),
• une évacuation (6), pourvue d'au moins un troisième élément de transport saisissant avec une action de transport la couverture de livre (908) et / ou la couverture de boîte finie,
• un système de commande (8), pourvu d'au moins une mémoire de données (800) et de première lignes de données (801) raccordées avec les systèmes d'avance (107, 109, 503, 507) susceptibles d'être commandés, pour l'ajustage par moteur en synchronisation dans le temps avec le passage des couvertures de livres (908) et / ou des couvertures de boîtes concernées et leurs cartons (901, 902, 903) et flans de référence (909) associés vers la position de travail déterminée pour la couverture de livre et / ou la couverture de boîte lors d'une production continue,
• au moins un système de lecture (700) raccordé par au moins une deuxième ligne de données (802) avec l'au moins un système de commande (8), le système de lecture (700) étant placé dans la zone de l'alimentation (1) de carton avec une zone de lecture au moins à l'intérieur de l'une des premières voies de transport (100) ou de l'une des deuxièmes voies de transport (102) ou dans la zone de l'alimentation (2) de flans, avec une zone de lecture (701) dans l'au moins une voie de transport (200) de flans,
**caractérisé par** au moins un système d'écartement (18) de l'au moins un système de transport (12) de carton, placé en aval du premier système de coupe (16) dans le flux de produits, pourvu d'au moins
• une quatrième voie de transport s'étendant dans une quatrième direction de transport (D) et une cinquième voie de transport s'étendant dans une cinquième direction de transport (E), la quatrième direction de transport (D) et la cinquième direction de transport (E) présentant l'une par rapport à l'autre un angle d'écartement (α) supérieur à 0°,
• un élément de déplacement (112, 113), qui applique sur au moins un élément en carton (901, 902) une force à la transversale de la direction de transport (B) prioritaire de celui-ci et
• au moins un deuxième rail de guidage (104) associé à la quatrième direction de transport (D) du dispositif d'écartement (18) et placé dans une quatrième position de travail variable, en tant que délimitation de la quatrième voie de transport, l'au moins un deuxième rail de guidage (104) étant raccordé avec un sixième système d'avance (119) susceptible d'être commandé, faisant varier la quatrième position de travail et
• au moins un troisième rail de guidage (120) associé à la cinquième direction de transport (E) du dispositif d'écartement (18) et s'écoulant à la parallèle de la cinquième direction de transport (E) et placé dans une cinquième position de travail variable, en tant que délimitation de la cinquième voie de transport,
• l'au moins un troisième rail de guidage (120) étant raccordé avec un septième système d'avance (121) susceptible d'être commandé, faisant varier la cinquième position de travail et
• le sixième système d'avance (119) susceptible d'être commandé et le septième système d'avance (121) susceptible d'être commandé étant raccordés chacun par au moins une ligne de données (801) avec l'au moins un système de commande (8).

2. Dispositif selon la revendication 1, **caractérisé par** au moins un axe de rotation (K) et au moins un élément (112, 113) mobile en circulation sans fin du dispositif d'écartement (18), la projection de l'au moins un axe de rotation (K) sur le plan de transport de carton dans la direction de transport (B) de carton prioritaire incluant un angle d'avance (β) supérieur à 90° et l'au moins un élément (112, 113) à circulation sans fin comportant au moins une section recourbée qui entoure au moins partiellement l'au moins un axe de rotation (K).

3. Dispositif selon l'une quelconque des revendications précédentes, **caractérisé par** au moins une lame (115) rotative de l'au moins un premier outil de coupe (106) avec une direction de coupe, l'axe de rotation de l'au moins une lame (115) rotative étant placé sensiblement à la transversale de la direction de coupe de celle-ci.

4. Dispositif selon l'une quelconque des revendications précédentes, **caractérisé par** au moins un système d'évacuation (19) du dispositif de coupe de carton (15) avec au moins une direction d'évacuation (G), l'au moins une direction d'évacuation (G) s'écoulant en oblique par rapport à la première direction de transport (A) du système de transport (12) de carton.

5. Dispositif selon la revendication 4, **caractérisé par** au moins un élément conducteur (117) du système d'évacuation (19) traversant le plan de transport de carton.

6. Dispositif selon l'une quelconque des revendications précédentes, **caractérisé par** au moins un troisième système de coupe (45) du dispositif de coupe (15) de carton, pourvu d'au moins un outil de coupe rotatif et d'un entraînement susceptible d'être commandé de l'au moins un outil de coupe rotatif, l'au moins un outil de coupe rotatif comportant un tranchant (114) placé sensiblement à la transversale de la direction de transport (A) du carton et sur sa circonférence à action coupante, faisant preuve au moins temporairement d'une différence de vitesse par rapport à la première vitesse de transport de l'alimentation de carton (1) .

7. Dispositif selon l'une quelconque des revendications précédentes, **caractérisé par** un premier écart (J) du dispositif de coupe de carton (15) dans le flux de produits par rapport au dispositif d'assemblage (4) et un deuxième écart (H) du dispositif de lecture (7) placé dans la zone du guidage (2) des flans dans le flux de produits par rapport au dispositif d'assemblage (4), de telle sorte que l'au moins un carton (900) associé au flan (905) se trouvant dans la zone de lecture (701) du dispositif de lecture (7) se trouve dans ou en amont de l'au moins un dispositif de coupe (15) de carton.

8. **Procédé** de fabrication automatisée de couvertures de reliure de livres (908) et / ou de couvertures de boîtes, chaque fois à partir d'au moins un flan (909) et d'un jeu associé de cartons (901, 902, 903) par un dispositif de fabrication de couvertures de reliure de livres et / ou de couvertures de boîtes, comportant au moins les étapes de :
• la désolidarisation en cadence d'un flan (905, 909) à partir d'au moins une réserve (20) de flans par un système de désolidarisation (21) susceptible d'être commandé,
• le transport du flan (905, 909) désolidarisé par un système de transport (22) de flans vers un dispositif applicateur d'agent adhésif (3),
• l'application en nappe d'agent adhésif sur la surface d'assemblage du flan von (905, 909) désolidarisé par le dispositif applicateur d'agent adhésif (3),
• la création cyclique d'un jeu d'éléments (901, 902, 903) en carton associé au flan (905, 909) désolidarisé par
• la désolidarisation cyclique d'au moins une feuille de carton (900) par un système de désolidarisation (11) susceptible d'être commandé,
• le transport de l'au moins une feuille de carton (900) désolidarisée par un système de transport (12) de carton vers au moins un dispositif de coupe (15) de carton,
• le sectionnement de l'au moins une feuille de carton (900) désolidarisée en au moins deux éléments (901, 902, 903) en carton par au moins un système de coupe (16, 17) susceptible d'être commandé,
• l'enregistrement d'une information portée par le flan (905, 909) au moyen d'un dispositif de lecture (7),
• la détermination de valeurs de consigne pour des paramètres d'usinage, sur la base de l'information enregistrée par le dispositif de lecture (7),
• lors d'une production continue, l'ajustage aux positions de travail déterminées pour la prochaine couverture (908) respective qui doit être fabriquée d'au moins les guidages (104, 120) de l'alimentation (1) de carton qui orientent les cartons de couverture (901, 902) et les inserts de dos (903), ainsi que des éléments de pliage (505, 506) du système de pliage (51) de pages, respectivement en synchronisation dans le temps avec le passage des couvertures (908) concernées et de leurs cartons de couverture (901, 902, 903) associés et de leur au moins un flan de référence (905, 909) associé,
**caractérisé en ce que** la surface (L) de l'une feuille de carton (900) commune est supérieure à la somme des surfaces (M, N) des éléments en carton (901, 902, 903) créés à partir de ladite feuille de carton (900) commune et nécessaires pour la fabrication d'une couverture (908).

9. Procédé selon la revendication 8, **caractérisé en ce qu'**après la coupe à dimension des éléments en carton (901, 902, 903) nécessaires pour la fabrication d'une couverture (908) à partir d'une feuille de carton (900) commune, l'on amène au moins un reste de carton (904) hors du plan de transport des éléments en carton nécessaires dans une direction d'évacuation (G).
